# FASCICULE DE BREVET EUROPEEN

(11) **EP 0 276 188 B1**
(45) Date de publication et mention de la délivrance du brevet: **22.04.1992**
(21) Numéro de dépôt: 88400129.8
(22) Date de dépôt: 21.01.1988
(51) Int. Cl.: F15B 13/044

(54) **Servovalve électrohydraulique pour la commande asservie d'un actionneur hydraulique, notamment dans les servomécanismes de commande de vol des aéronefs**
Elektrohydraulisches Servoventil für die Servosteuerung eines hydraulischen Verbrauchers, insbesondere für Servoregler bei Flugzeugsteuerungen
Electrohydraulic servo valve for a hydraulic actuator servo control, in particular for an aircraft servo mechanisms control

(30) Priorité: 22.01.1987 FR 8700740
(43) Date de publication de la demande: 27.07.1988
(73) Titulaire: S.A.M.M.- Société d'Applications des Machines Motrices, F-91570 Bièvres (FR)
(72) Inventeur: Devaud, Gérard, F-75015 Paris (FR); Libault de la Chevasnerie, Arnaud, F-92310 Sèvres (FR)
(74) Mandataire: Martin, Jean-Paul

(56) Documents cités:
- FR-A- 1 175 084
- FR-A- 2 099 895
- GB-A- 962 794
- GB-A- 2 104 249

## Description

La présente invention a pour objet une servovalve électrohydraulique destinée à la commande d'un dispositif hydraulique, soit rotatif par exemple un moteur hydraulique, soit linéaire par exemple un vérin.

On connait divers types de systèmes d'asservissement susceptibles d'assurer cette fonction, qui généralement comprennent des jeux d'embiellages ou d'engrenages entre l'élément moteur et l'élément de distribution. Ces asservissements antérieurs présentent un certain nombre de sérieux inconvénients : l'existence de bielles ou d'engrenages est préjudiciable à la précision de la commande, en raison de l'existence inévitable de jeux dans ces moyens de transmission. De plus, dans ces dispositifs se produisent nécessairement des frottements, qui nuisent au rendement de l'ensemble asservi. Enfin, les systèmes connus sont encombrants et relativement lourds. Tous ces inconvénients sont encore plus sensibles lorsque l'asservissement est utilisé sur des aéronefs (hélicoptères, avions, missiles, lanceurs), domaine dans lequel les contraintes et impératifs sont particulièrement poussés.

Le document GB-A-2 104 249 décrit une servo- valve électrohydraulique qui comprend :
a) un moteur couple rotatif à débattement angulaire limité;
b) un distributeur hydraulique comportant un arbre rotatif relié coaxialement au moteur couple, ce distributeur pouvant alimenter en fluide hydraulique le dispositif précité;
c) un détecteur de la position angulaire de l'arbre du distributeur, monté coaxialement à cet arbre de telle sorte que le moteur couple, le distributeur hydraulique et le détecteur aient leurs parties tournantes coaxiales et solidaires en rotation;
d) un sommateur associé à un amplificateur électronique relié au moteur couple et susceptible de recevoir une tension de commande déterminée, la sortie du détecteur étant reliée à l'entrée du sommateur afin que la tension électrique de sortie du détecteur aboutisse au sommateur, cette servovalve comportant de plus un corps creux à l'intérieur duquel sont logés le moteur-couple et le distributeur rotatif, et à une extrémité duquel est fixé le détecteur de position, le moteur couple comporte un bobinage d'excitation d'aimants fixés à l'arbre rotatif du distributeur, et l'arbre est disposé axialement dans une chemise cylindrique elle-même placée dans le corps coaxialement à l'arbre, des orifices et des conduits d'un circuit hydraulique de commande du dispositif hydraulique étant ménagés dans cette chemise ainsi que dans le corps.

D'autre part, le GB-A-962 794 décrit une servovalve hydraulique ayant des orifices et conduits hydrauliques ménagés respectivement dans le corps et dans la chemise, passant tous par un même plan radial commun.

L'invention a pour but de réaliser une servovalve hydraulique du type de celle décrite au GB-A-2 104 249, mais qui ne présente pas ses inconvénients, notamment les suivants : manque de compacité et de rigidité, encombrement élevé, risques importants de grippage par pollution accidentelle du circuit hydraulique ou même de blocage aux très fortes accélérations dans certaines applications.

A cet effet, la servovalve selon l'invention est conforme à la partie caractérisante de la revendication 1.

Dans la servovalve selon l'invention, le mouvement tournant est le même pour toutes les parties mobiles, celles-ci étant disposées coaxialement les unes aux autres : aimants du moteur-couple, arbre du distributeur, élément mobile du détecteur, par exemple le curseur du potentiomètre électrique ou un noyau de ferrite dans le cas d'un détecteur de position inductif. Ainsi, les jeux et frottements générés par les systèmes de conversion antérieurs sont complètement supprimés, ce qui garantit à la servovalve notamment un degré de précision et de fiabilité plus élevé.

Les aimants sont de préférence réalisés en terres rares, et le noyau du moteur-couple ainsi réalisé est soudé à l'arbre du distributeur, de préférence par bombardement électronique ou au laser.

La servovalve selon l'invention présente également les caractéristiques des revendications 2 à 8.

Le corps de la servovalve est obtenu par usinage chimique ou fonderie particulière, telle que la fonderie à cire perdue, procédés qui permettent la réalisation des évidements voulus dans sa paroi intérieure.

D'autres particularités et avantages de l'invention apparaîtront au cours de la description qui va suivre, faite en référence aux dessins annexés qui en illustrent plusieurs modes de réalisation à titre d'exemples non limitatifs :
- la Figure 1 est un schéma illustrant le principe de la servovalve selon l'invention;
- la Figure 1a est un schéma électrique montrant une variante du détecteur rotatif de position visible à la Figure 1;
- la Figure 2 est une vue en coupe axiale avec arrachements d'un premier mode de réalisation de la servovalve selon l'invention;
- la Figure 3 est une vue en coupe transversale de la servovalve selon l'invention et d'un schéma fonctionnel de son circuit hydraulique relié à un vérin, ce circuit hydraulique étant ainsi représenté pour faciliter la compréhension, mais ne correspondant pas à une réalisation industrielle effective de la servovalve;
- la Figure 4 est une vue en coupe transversale de la servovalve suivant 4-4 de la Figure 8;
- les Figures 5, 6, 7, 8 sont des vues en coupe transversale suivant respectivement 5-5, 6-6, 7-7 et 8-8 de la Figure 4;
- la Figure 9 est une vue en développé dans un plan de la paroi intérieure du corps de la servovalve des Figures 2 à 8;
- la Figure 10 est une vue mi-coupe, mi-élévation du corps seulement de la servovalve, suivant 5-5 de la Figure 4;
- la Figure 11 est une vue en coupe axiale et élévation du corps de la servovalve suivant 11-11 de la Figure 10, ce plan correspondant au plan 7-7 de la Figure 4;
- la Figure 12 est une vue en coupe axiale détaillée et à plus grande échelle de la servovalve des Figures 2 et 4 à 11;
- la Figure 13 est une vue en élévation longitudinale et coupe partielle d'une forme de réalisation de la servovalve comportant plusieurs moteurs-couples synchronisés, associés à un arbre central unique.

La servovalve électrohydraulique dont le principe est schématiquement représenté à la Figure 1, est destinée à assurer la commande asservie d'un actionneur hydraulique, rotatif tel qu'un moteur hydraulique, ou linéaire tel qu'un vérin hydraulique. Cet actionneur peut lui-même entraîner un élément qui en est mécaniquement solidaire, tel qu'une gouverne d'aéronef.

La servovalve comprend la combinaison d'éléments suivants :
a) un moteur-couple 1 rotatif à débattement angulaire limité;
b) un distributeur hydraulique 2 comportant un arbre rotatif 10 relié au moteur-couple 1, ce distributeur 2 pouvant alimenter en fluide hydraulique l'actionneur précité;
c) un détecteur 3 de la position angulaire de l'arbre 10 du distributeur 2, monté coaxialement à cet arbre, de telle sorte que le moteur couple 1, le distributeur 2 et le détecteur 3 soient coaxiaux;
d) un sommateur 4 associé à une amplificateur électronique 5 en courant relié au moteur-couple 1, ce sommateur pouvant recevoir une tension de commande déterminée E.

La tension de sortie du détecteur 3 est reliée à l'entrée du sommateur 4. Cette tension est de signe opposé à celle de la tension de commande E.

Le sommateur 4 et l'amplificateur 5 sont des moyens bien connus et qui ne nécessitent pas de description particulière. Ces deux éléments peuvent être intégrés dans la servo-valve comme représenté, au moyen de circuits électroniques hybrides, ou bien séparés de la servo-valve proprement dite. Le moteur-couple 1, également de type connu, est schématiquement représenté par des bobinages 6 et un aimant 7. Il en est de même du détecteur rotatif 3, qui peut être inductif. Dans ce cas (Figure 1), une tension d'excitation extérieure est appliquée sur un enroulement primaire 8a et une tension de sortie est obtenue sur l'enroulement secondaire 8b par couplage avec un noyau de ferrite 9 solidaire en rotation de l'arbre 10.

En variante (Figures 1A et 2), le détecteur 3b peut aussi être un potentiomètre : dans ce cas, il est pourvu d'une piste résistante 8c et d'un curseur 3a solidaire en rotation de l'arbre 10.

Le fluide hydraulique sous pression P entre dans le distributeur 2 comme indiqué par la flèche P, en sort comme indiqué par la flèche R vers le réservoir, après avoir alimenté l'actionneur hydraulique par l'entrée U1 et la sortie U2, ou vice-versa, selon le sens de commande du distributeur 2. L'amplificateur 5 est, soit intégré à l'ensemble, soit séparé, mais dans les deux cas connecté à sa sortie avec les différents enroulements 6 du moteur-couple 1 d'une part, et à son entrée au détecteur de position 3 par l'intermédiaire du sommateur 4.

Le système ainsi réalisé constitue un ensemble de servodistribution électrohydraulique appelé "servovalve à action directe".

En effet, la position d'équilibre de cette servovalve est définie par un angle de rotation des différentes parties tournantes du moteur 1, du distributeur 2 et du détecteur 3, angle dont l'amplitude est proportionnelle à la tension E appliquée à l'entrée du sommateur 4. La polarité du signal de commande au sommateur 4 déclenche la rotation simultanée des aimants 7, de l'arbre 10 et de l'aimant 9, coaxiaux et solidaires en rotation, le signe de cet angle de rotation dépendant de ladite polarité.

Lorsque la tension renvoyée par le détecteur 3 au sommateur 4 est égale et opposée à la tension E, le système reste asservi en équilibre dans la position angulaire de l'arbe 10 et du rotor 9. Si le détecteur est un potentiomètre électrique 3b (Figure 2), l'arbre central 10 est solidaire du curseur 3a de ce potentiomètre, ce qui permet de détecter la position angulaire atteinte après application à la servovalve d'une tension E déterminée. Le fluide hydraulique arrivant en P vers U1 ou U2 et parvenant à la sortie R par U2 ou U1, le débit du fluide fourni par le distributeur 2 à l'actionneur, auquel sont reliés ses orifices U1, U2, est directement proportionnel à la tension E appliquée.

On décrira maintenant en se référant aux Figures 2 à 8, un premier mode de réalisation de la servovalve selon l'invention.

Cette servovalve comprend un corps creux 11, d'axe générale X-X, à l'intérieur duquel sont logés le moteur-couple 1, le distributeur rotatif 2, et à un extrémité duquel est fixé le détecteur de position, par exemple le potentiomètre 3b pourvu du curseur 3a, fixé au corps 11 par des vis 12.

Le corps 11, de préférence cylindrique, comporte une partie terminale 13 approximativement cylindrique, de plus petit diamètre que le reste 14 du corps 11, et qui fait partie intégrante du distributeur rotatif 2 décrit en détail ci-après. Des nervures annulaires 20, 30 font saillie de la partie 13 et servent à délimiter des gorges pour des joints annulaires isolants ainsi que les gorges d'alimentation P et de retour R. Les bobinages 6 du moteur-couple 1 sont disposés dans la partie 14 de plus grand diamètre du corps 11, coaxialement à l'axe X-X autour d'aimants 7 fixés à l'arbre 10 du distributeur 2. Au-delà des aimants 7, l'arbre 10 se prolonge par une partie terminale 16 intérieure à une chemise cylindrique 17 logée dans la partie terminale 13. L'extrémité 16 de l'arbre 10 présente une portion 18 à profil carré dont les sommets 18a-18d sont arrondis (Figures 3 et 4) et qui peut tourner à l'intérieur de la chemise 17 avec ces quatre sommets arrondis glissant de manière étanche sur la paroi intérieure de celle-ci.

Sur la Figure 2, le fluide hydraulique entre dans le distributeur 2 à la pression d'alimentation P par un premier perçage radial 19, est acheminé vers l'actionneur (non représenté) par des orifices d'extrémité 21, 22 (utilisations U1, U2), et retourne au réservoir à la pression R par un perçage 23 dans la partie 13. Sur la Figure 2, ces quatre orifices 19, 21, 22, 23 n'ont été représentés dans le même plan que pour des raisons de commodité de description et ne correspondent pas à un mode de réalisation industrielle, car comme on peut le vérifier sur les Figures 4 à 8, les orifices 19, 21, 22, 57 se trouvent en réalité répartis dans quatre plans axiaux différents.

Il en est de même pour la Figure 3 en ce qui concerne le schéma fonctionnel des canalisations du circuit hydraulique, qui n'ont été ainsi représentées que pour faciliter la compréhension du distributeur 2. La réalisation industrielle effective de ce circuit hydraulique est illustrée aux Figures 4 à 12. Toutefois, la Figure 12 montre dans un même plan axial le distributeur tel que représenté aux Figures 6 et 8, les utilisations U₁, U₂ étant ramenées dans le plan de la Figure 12 pour la commodité de l'interprétation.

On décrira donc tout d'abord le principe de fonctionnement du distributeur 2 en se référant à la Figure 3, puis sa réalisation industrielle en référence aux Figures 4 à 12.

La partie terminale 13 présente deux perçages radiaux 19 diamétralement opposés, respectivement desservis par le fluide hydraulique à la pression d'alimentation P par des canalisations 24, 25. Les perçages 19 débouchent dans deux lumières correspondantes 26 de la chemise 17, diamétralement opposées.

Dans un plan perpendiculaire au plan axial des perçages 19, sont agencés, dans la partie 13, deux autres perçages 27 débouchant dans deux lumières radiales correspondantes 28 de la chemise 17, et qui communiquent avec des canalisations respectives 29 de retour du fluide, à la pression R vers le réservoir (non représenté). Entre les perçages 19 et 27, deux autres perçages 31 diamétralement opposés sont formés dans la partie 13, en regard de lumières radiales correspondantes 32 de la chemise 17. Les perçages 31 communiquent avec des canalisations respectives 33, 34, qui aboutissent à une canalisation unique 35 débouchant dans une chambre 36 d'un vérin hydraulique 37 à double effet, dont le piston 38 solidaire de deux tiges coaxiales 39 délimite deux chambres 36, 41. Enfin, entre les perçages 19 et 27, la partie 13 présente deux perçages 42 diamétralement opposés, en regard desquels sont ménagées deux lumières correspondantes 43 de la chemise 17, et qui communiquent avec deux canalisations respectives 44, 45 qui se rejoignent en une canalisation unique 46 débouchant dans la chambre 41 du vérin 37. Les sommets arrondis 18a, 18b, 18c, 18d de la portion 18 à section carrée de l'arbre 10 obturent, dans la position représentée à la Figure 3, respectivement les lumières 26, 28, 26, 28, de sorte qu'aucun fluide ne rentre ni ne sort du distributeur 2 qui est ainsi au repos.

Suivant une particularité importante de l'invention, les perçages (19, 27, 31, 42) de la partie 13 et les lumières associées (26, 28, 32, 43) de la chemise 17 passent tous par un même plan radial commun du distributeur 2 qui est celui de la Figure 3. Ces perçages et lumières sont en outre symétriques deux à deux.

Le fluide à la pression P arrivant par les canalisations 24, 25 dans les perçages 19 et les lumières 26 comme indiqué par les flèches, si une tension E d'une polarité appropriée est appliquée au sommateur 4, excite les bobinages 6 et fait tourner les aimants 7 ainsi que l'arbre 10 dans le sens anti-horaire de la flèche A, cette rotation met en communication les perçages 19 et les lumières 26 d'une part avec les perçages 42 et les lumières 43 d'autre part. En même temps, les perçages 31 et les lumières 32 sont mis en communication avec les lumières 28 et les perçages 27. De ce fait, comme indiqué par les flèches, le fluide sort de la chemise 17 par les canalisations 44, 45 et entre dans la chambre 41 par la canalisation 46, de sorte que le piston 38 est déplacé vers la gauche (flèche A). Le fluide contenu dans la chambre 36 est corrélativement refoulé hors du vérin 37 par les canalisations 35, 34 et 33 dans les perçages 31 et les lumières associées 32. Le fluide pénètre de là dans la chemise 17 et en ressort par les lumières 28 et les perçages 27, à la pression de refoulement R, par les canalisations 29.

Si l'arbre 10 tourne dans le sens horaire (flèche B), les lumières 26 sont mises en communication avec les lumières 32, et le vérin 37 est actionné dans le sens inverse du précédent (flèches B), le fluide circulant en sens inverse dans les canalisations 35 et 46. Les deux sens de circulation possibles du fluide sont matérialisés par des flèches doubles dans les canalisations 35, 46, 34, 33, 44, 45.

Dans la réalisation industrielle (Figures 4 à 12) de la servovalve, la paroi intérieure de la partie terminale 13, présente deux évidements longitudinaux 48, 49 (Figures 8 et 9) reliés par une creusure annulaire 51, et dont l'un, à savoir l'évidement 48, débouche dans le perçage terminal 21 de l'extrémité 17a de la chemise 17. Le perçage 21 communique donc d'une part avec une extrémité de l'évidement 48, et d'autre part avec l'une des canalisations 35 et 46, à savoir dans l'exemple décrit et compte tenu de la correspondance partielle entre les Figures 3 et 4 à 11, la canalisation 46 (utilisation U1). Les flèches portées sur la Figure 8 indiquent donc le sens de circulation du fluide des perçages 19 et des lumières 26 vers la canalisation 46, par les lumières 32 et les évidements 48, 49 lorsque l'arbre 10 a tourné d'un angle suffisant dans le sens anti-horaire A.

La paroi intérieure de la partie terminale 13 présente également deux autres évidements longitudinaux 52, 53 parallèles à l'axe X-X et reliés par une creusure annulaire 54 (Figures 6 et 9 à 11), qui communique respectivement avec les lumières radiales 43. L'évidement 53 débouche à son extrémité opposée dans le second perçage terminal 22 de l'extrémité 17a de la chemise 17, similaire au premier perçage 21. Le perçage 22 est relié à une canalisation d'alimentation ou de retour de l'actionneur hydraulique 37, à savoir dans l'exemple décrit la canalisation 35, compte tenu de la correspondance partielle entre les Figures 3 et 4 à 12.

Enfin, dans la paroi intérieure de la partie 13 sont formés deux évidements longitudinaux 55, 56 diamétralement opposés, qui communiquent à l'une de leurs extrémités, avec les deux lumières radiales 28 et, à leurs extrémités opposées, avec deux ouvertures radiales 57 de la partie 13 du corps 11, également diamétralement opposées, et reliées à la canalisation de retour 29 à la pression R. L'évidement 55 est ménagé entre les évidements 52 et 48, tandis que l'évidement 56 est formé entre les évidements 49 et 53 (Figure 9). L'évidement 55 peut en variante, être prolongé par une extension 55a (Figures 7 et 9). Les flèches portées sur la Figure 7 indiquent le sens de circulation du fluide par les lumières 28 et les évidements 55, 56 vers le réservoir.

Comme dans la réalisation précédente, les orifices et conduits hydrauliques ménagés dans la chemise 17 et dans le corps 13 passent par un même plan radial commun, qui est celui de la Figure 4 (plan 4-4 de la Figure 8), sauf les perçages 21, 22 et 57. Il s'agit donc des perçages 19, des évidements 53, 56, 49 et des lumières 26, 43, 28, 32.

Par ailleurs, des roulements à rouleaux 65 sont interposés entre la chemise 17 et l'arbre 10, de part et d'autre des lumières 26 et un seul joint annulaire 66 est placé entre l'arbre 10 et la chemise 17, près de l'extrémité de cette dernière voisine de l'aimant 7, assure l'étanchéité.

Selon une autre particularité de la servovalve, la partie terminale 10a de l'arbre 10 contiguë au détecteur 3b, est montée sur une paire 67, 68 de roulements à billes 69, 71, respectives. Les billes de chaque roulement 67, 68 s'appuient sur des portées 69a, 69b, 71a, 71b diamétralement opposées des paliers correspondants. Ces portées sont décalées axialement de manière que, dans chaque plan axial, tel que celui de la Figure 12, passant par deux billes 69 et 71 de chaque roulement 67, 68, les portées d'appui 69a, 71a, 69b, 71b des quatre billes 69 et 71 soient situées aux extrémités d'un X reliant deux billes diamétralement opposées 69 et 71, appartenant l'une au premier roulement 67 et l'autre au second 68.

Les roulements 67, 68 sont logés dans des pièces de fond 72, 73 assemblées entre elles par des vis 74 et au corps par les vis 12.

Lorsque l'arbre 10 tourne dans le sens anti-horaire (flèches A), le fluide à la pression P sort par le perçage 21 vers son utilisation U1 dans l'actionneur. En même temps, le fluide basse pression refoulé de ce dernier rentre dans le distributeur 2 par les évidements 52, 53, 54 et les lumières 43, pénètre dans la chemise 17 et en ressort par les lumières 28, les évidements 55, 56 et les perçages 57 vers le réservoir à la pression R (Figure 7).

Le sens de circulation du fluide est inversé lorsque l'arbre 10 tourne dans le sens horaire (flèches B) : il sort du distributeur 2 par l'utilisation U2 (perçage 22) et y retourne par l'utilisation U1 (perage 21) vers le réservoir.

En plus des avantages déjà mentionnés, la servovalve selon l'invention présente les suivants :
- la symétrie des conduits hydrauliques équilibre les forces hydrauliques statiques sur le distributeur 2, et écarte des risques de collage, rencontrés couramment sur des tiroirs linéaires et rotatifs qui ne présentent pas cette disposition;
- la présence des rouleaux de roulements 65 évite tout contact de frottement métal-métal entre la partie mobile 18 et la partie fixe (chemise 17). Grâce à cette très forte réduction des frottements, il a pu être vérifié par des tests qu'une pollution accidentelle du circuit hydraulique par des débris, tels que ceux provenant de la rupture d'un filtre à huile, n'a entraîné un accroissement des efforts de manoeuvre sur l'arbre 10 que dans un rapport de 10 au maximum, sans entraîner de blocage de la servovalve;
- la convergence des voies de distribution hydraulique dans un seul plan radial orthogonal à l'axe de la servovalve, accroît considérablement la compacité et la rigidité du distributeur;
- les roulements à billes 69, 71 avec leurs portées 69a, 71a, 69b, 71b disposées en X permettent de reprendre les efforts transversaux et axiaux considérables exercés sur l'arbre 10 du distributeur 2, donc d'empêcher tout grippage par l'accélération exercée dans certaines applications, qui peut atteindre 50 à 100 G. Au contraire, dans certaines réalisations connues, l'existence de butées mécaniques terminales pour le tiroir de la servovalve fait courir un risque de blocage aux très fortes accélérations.

De plus, la disposition des roulements avec leurs portées en X permet de reprendre les efforts axiaux dans les deux directions. Ces efforts peuvent résulter, dans le sens du distributeur 2 vers les roulements 67, 68, de la sommation des efforts hydrauliques exercés sur le distributeur 2, et des accélérations extérieures à la servovalve. Dans le sens roulements vers distributeur, ces efforts résultent d'accélérations de sens opposés exercées sur la servovalve. La reprise des efforts axiaux hydrauliques précités permet également de supprimer un joint d'étanchéité sur une des portées du distributeur 2, un seul joint 66 étant alors nécessaire.
- Les angles de commande du distributeur 2 (angles de rotation de l'arbre 10) sont compatibles avec les angles de caractéristiques optimum (10 à 15 degrés) d'un moteur-couple tel que 1;
- le moteur-couple 1 est accouplé directement au distributeur 2, sans interface mécanique de conversion.

La seconde forme de réalisation de la servovalve représentée à la Figure 13, comprend plusieurs moteurs-couples synchronisés 58, à savoir quatre dans cet exemple, associés chacun à un détecteur de position 59 et à un arbre central unique 61. Les deux extrémités opposées de ce dernier commandent chacune un distributeur hydraulique rotatif 62 d'alimentation de deux dispositifs hydrauliques récepteurs correspondants non représentés, par exemple les deux chambres d'un vérin hydraulique double tel que le vérin 37. Les distributeurs 62 sont connus en soi (par exemple par le brevet américain n° 4 335 745) et ne nécessitent donc pas de description particulière. Le nombre de moteurs-couples 58 et d'amplificateurs associés 59 peut être quelconque, un tel système permettant de satisfaire aux conditions de redondance requises dans les servomécanismes de commande de vol des aéronefs pour des raisons de sécurité.

## Revendications

1. Servovalve électrohydraulique pour une commande asservie d'un dispositif hydraulique, notamment un vérin (37) ou un moteur, comprenant en combinaison :
a) un moteur couple rotatif (1) à débattement angulaire limité;
b) un distributeur hydraulique (2) comportant un arbre rotatif (10) relié coaxialement au moteur couple (1), ce distributeur (2) pouvant alimenter en fluide hydraulique le dispositif (37) précité;
c) un détecteur (3, 3b) de la position angulaire de l'arbre (10) du distributeur (2), monté coaxialement à cet arbre, de telle sorte que le moteur-couple (1), le distributeur hydraulique (2) et le détecteur (3, 3b) aient leurs parties tournantes coaxiales (7, 10, 9, 3a) et solidaires en rotation;
d) un sommateur (4) associé à un amplificateur électronique (5) relié au moteur-couple (1) et susceptible de recevoir une tension de commande (E) déterminée, la sortie du détecteur (3, 3b) étant reliée à l'entrée du sommateur (4) afin que la tension électrique de sortie du détecteur (3) aboutisse au sommateur (4), cette servo-valve comportant de plus un corps creux (11) à l'intérieur duquel sont logés le moteur-couple (1) et le distributeur rotatif (2), et à une extrémité duquel est fixé le détecteur de position (3), le moteur-couple comportant un bobinage (6) d'excitation d'aimants (7) fixés à l'arbre rotatif (10) du distributeur (2), et l'arbre étant disposé axialement dans une chemise cylindrique (17) elle-même placée dans le corps (11) coaxialement à l'arbre (10), et dans cette chemise (17) ainsi que dans le corps (11) sont ménagés des orifices et des conduits d'un circuit hydraulique de commande dudit dispositif hydraulique (37), caractérisé en ce que :
a) les orifices et conduits hydrauliques (19, 27, 31, 47; 26, 28, 32, 43; 19, 55, 56, 48, 49, ... 26, 28, ... Figure 4) ménagés respectivement dans le corps (11) et dans la chemise (17) passent tous par un même plan radial commun,
b) la partie terminale de l'arbre rotatif (10) contiguë au détecteur de position (3) est montée sur une paire de roulements (67, 68) à billes, dans lesquels les billes (69, 71) de chaque roulement s'appuient sur des portées (69a, 71a; 69b, 71b) de paliers diamétralement opposées et décalées axialement de manière que, dans chaque plan axial passant par deux billes (69, 71) de chaque roulement, les portées d'appui des quatre billes soient situées aux extrémités d'un X reliant deux billes diamétralement opposées (69, 71) appartenant l'une (69) au premier roulement (67) et l'autre au second roulement (68), et
c) le distributeur hydraulique (2) et situé à une partie terminale de l'arbre rotatif (10), la paire de roulement (67, 68) est située à l'autre partie terminale de l'arbre rotatif 10, le moteur couple rotatif (1) est situé entre le distributeur hydraulique (2) et la paire de roulements (67, 68), le détecteur de position (3) est placé à côté de la paire de roulements (67, 68).

2. Servovalve selon la revendication 1, caractérisée en ce que deux perçages radiaux (19) diamétralement opposés ménagés dans le corps (13) débouchent dans deux lumières correspondantes (26) de la chemise (17) situées dans le même plan radial que lesdits perçages (19) et communiquent avec des canalisations d'alimentation en fluide hydraulique sous pression, et, dans la paroi intérieure du corps (11), en regard de la chemise (17), sont ménagés deux évidements longitudinaux (48, 49) passant par le même plan radial que les lumières et perçages précités, reliés par une creusure annulaire (51) et dont l'un (48) débouche dans un perçage terminal (21) de l'extrémité (17a) de la chemise (17) relié à une première canalisation de liaison avec le dispositif hydraulique (37), ces évidements (48, 49) communiquant d'autre part avec des lumières radiales correspondantes (32), diamétralement opposées, agencées dans la chemise (17), et lesdits évidements (48, 49) ainsi que les lumières correspondantes (32) de la chemise (17) d'une part, et lesdits perçages radiaux (19) et lumières en regard (26) de la chemise (17) d'autre part, peuvent être mis en communication par une rotation dans le sens approprié de l'arbre (10) convenablement profilé (18) du distributeur (2), et tous ces perçages, lumières et évidements sauf le perçage terminal (21) passent par un même plan radial (Figure 4).

3. Servovalve selon la revendication 2, caractérisée en ce que dans la paroi intérieure du corps (13) sont fomés deux évidements longitudinaux (52, 53) reliés par une creusure annulaire (54) du corps et qui communiquent, d'une part avec deux lumières radiales (43) diamétralement opposés de la chemise (17), et d'autre part avec un second perçage terminal (22) de l'extrémité (17a) de la chemise (17), communiquant avec une canalisation de liaison avec le dispositif hydraulique (37), et ces évidements (52, 53, 54) peuvent être mis en communication avec lesdits perçages (19) du corps (13) et les lumières correspondantes (26) de la chemise (17) alimentés en fluide sous pression (P), lorsque l'arbre (10) profilé (18) du distributeur (2) tourne d'un angle déterminé dans le sens opposé au précédent.

4. Servovalve selon les revendications 2 et 3, caractérisée en ce que dans la paroi intérieure du corps (13) sont ménagés deux évidements longitudinaux (55, 56) diamétralement opposés, qui communiquent d'une part avec des lumières radiales correspondantes (28) de la chemise (17), et d'autre part avec des ouvertures radiales (57) du corps (11) débouchant dans une canalisation de retour (R) du fluide au réservoir, ces évidements (55, 56) étant mis en communication par une rotation de l'arbre (10, 18) dans un sens ou dans l'autre avec l'un des deux groupes précités d'évidements (48, 49, 51; 52, 53, 54) du corps (11) et de lumières associées (32; 43) dans la chemise (17) pour permettre le retour au réservoir du fluide provenant du dispositif hydraulique (37).

5. Servovalve selon la revendication 1, caractérisée en ce que des roulements à rouleaux (65) sont interposés entre la chemise (17) et l'arbre (10) du distributeur (2).

6. Servovalve selon l'une des revendications 1 à 5, caractérisée en ce que le détecteur de position angulaire est un potentiomètre (3b) muni d'un curseur (3a) solidaire en rotation de l'arbre (10) du distributeur (2).

7. Servovalve selon l'une des revendications 1 à 5, caractérisée en ce que le détecteur (3) est inductif et comprend deux enroulements primaire (8a) et secondaire (8b) entre lesquels est placé un noyau (9) solidaire en rotation de l'arbre (10).

8. Servovalve selon l'une des revendications 1 à 7, caractérisée en ce qu'elle comprend au moins deux moteurs-couples (58) synchronisés, associés chacun à un amplificateur (59) et à un arbre central unique (61), dont les deux extrémiés opposées commandent des distributeurs hydrauliques rotatifs (62) d'alimentation des dispositifs récepteurs correspondants, par exemple deux chambres (36, 41) d'un vérin hydraulique double (37).

## Patentansprüche

1. Elektrohydraulisches Servoventil für die Servosteuerung einer hydraulischen Vorrichtung, insbesondere eines Zylinders (37) oder eines Motors, bestehend aus:
a) einem Drehmomentmotor (1) mit begrenztem Winkelausschlag,
b) einem hydraulischen Verteiler (2), der eine koaxial mit dem Drehmomentmotor (1) verbundene, rotierende Welle (10) besitzt und die Vorrichtung (37) mit Hydraulikfluid speisen kann,
c) einem Fühler (3, 3b) für die Winkelstellung der Welle (10) des Verteilers (2), der zu dieser Welle koaxial montiert ist, so daß die rotierenden Teile (7, 10, 9, 3a) des Drehmomentmotors (1), des hydraulischen Verteilers (2) und des Fühlers (3, 3b) koaxial und bezüglich Drehung fest miteinander verbunden sind,
d) einem Summierer (4), dem ein mit dem Drehmomentmotor (1) verbundener elektronischer Verstärker (5) zugeordnet ist und der eine bestimmte Steuerspannung (E) empfangen kann, wobei der Ausgang des Fühlers (3, 3b) mit dem Eingang des Summierers (4) verbunden ist, so daß die elektrische Ausgangsspannung des Fühlers (3) zum Summierer (4) gelangt, das Servoventil ferner einen Hohlkörper (11) besitzt, in dessen Innerem der Drehmomentmotor (1) und der rotierende Verteiler (2) angeordnet sind und an einem dessen Enden der Stellungsfühler (3) befestigt ist, der Drehmomentmotor eine Wicklung (6) zur Erregung von an der rotierenden Welle (10) des Verteilers (2) befestigten Magneten (7) besitzt, die Welle axial in einer zylindrischen Buchse (17) angeordnet ist, die ihrerseits in dem Körper (11) koaxial zur Welle (10) angeordnet ist, und in dieser Buchse (17) sowie in dem Körper (11) Öffnungen und Kanäle eines Hydraulikkreises zur Steuerung der hydraulischen Vorrichtung (37) vorgesehen sind, dadurch gekennzeichnet, daß
a) die in dem Körper (11) bzw. in der Buchse (17) vorgesehenen Öffnungen und hydraulischen Kanäle (19, 27, 31, 47; 26, 28, 32, 43; 19, 55, 56, 48, 49, ... 26, 28, ... Figur 4) alle in einer gemeinsamen radialen Ebene liegen,
b) der dem Stellungsfühler (3) benachbarte Endteil der rotierenden Welle (10) auf einem Paar von Kugellagern (67, 68) montiert ist, in denen die Kugeln (69, 71) jedes Kugellagers sich an Lagerflächen (69a, 71a; 69b, 71b) abstützen, die diametral einander entgegengesetzt und axial so versetzt sind, daß die Stütz- flächen der vier Kugeln in jeder durch zwei Kugeln (69, 71) gelegten axialen Ebene an den Enden eines X liegen, das zwei diametral einander entgegengesetzte Kugeln (69, 71) verbindet, deren eine (69) zum ersten Kugellager (67) und deren andere zum zweiten Kugellager (68) gehört, und
c) der hydraulische Verteiler (2) an einem Endteil der rotierenden Welle (10) gelegen ist, das Kugellagerpaar (67, 68) am anderen Endteil der rotierenden Welle (10) gelegen ist, der Drehmomentmotor (1) zwischen dem hydraulischen Verteiler (2) und dem Kugellagerpaar (67, 68) gelegen ist und der Stellungsfühler (3) neben dem Kugellagerpaar (67, 68) angeordnet ist.

2. Servoventil nach Anspruch 1, dadurch gekennzeichnet, daß zwei diametral einander entgegengesetzte, radiale Bohrungen (19), die im Körper (13) vorgesehen sind, in zwei entsprechende Öffnungen (26) der Buchse (17) münden, die in derselben radialen Ebene wie die Bohrungen (19) gelegen sind, und mit Leitungen zur Speisung mit Hydraulikdruckfluid verbunden sind, daß in der Innenwand des Körpers (11) gegenüber der Buchse (17) zwei Längsausnehmungen (48, 49) vorgesehen sind, die in derselben radialen Ebene wie die Öffnungen und Bohrungen liegen, und durch eine ringförmige Nut (51) miteinander verbunden sind und von denen eine (48) in eine Endbohrung (21) des Endes (17a) der Buchse (17) mündet, die mit einer ersten Leitung zur Verbindung mit der hydraulischen Vorrichtung (37) verbunden ist, wobei die Ausnehmungen (48, 49) andererseits mit entsprechenden einander diametral entgegengesetzten, radialen Öffnungen verbunden sind, die in der Buchse (17) vorgesehen sind, daß die Ausnehmungen (48, 49) sowie die entsprechenden Öffnungen (32) der Buchse (17) einerseits und die radialen Bohrungen (19) und die der Buchse (17) gegenüberstehenden Öffnungen (26) andererseits durch eine Drehung der mit einem entsprechenden Profil (18) versehenen Welle (10) des Verteilers (2) in der geeigneten Richtung in Verbindung gebracht werden können und daß alle Bohrungen, Öffnungen und Ausnehmungen mit Ausnahme der Endbohrung (21) in einer gemeinsamen radialen Ebene liegen (Fig.4).

3. Servoventil nach Anspruch 2, dadurch gekennzeichnet, daß in der Innenwand des Körpers (13) zwei Längsausnehmungen (52, 53) gebildet sind, die durch eine ringförmige Nut (54) des Körpers miteinander verbunden sind und einerseits mit zwei einander diametral entgegengesetzten, radialen Öffnungen (43) der Buchse (17) und andererseits mit einer zweiten Endbohrung (22) des Endes (17a) der Buchse (17) in Verbindung sind, die mit einer Leitung zur Verbindung mit der hydraulischen Vorrichtung (37) verbunden ist, und daß die Ausnehmungen (52, 53, 54) mit den Bohrungen (19) des Körpers (13) und den entsprechenden Öffnungen (26) der Buchse (17), die mit Druckfluid (P) gespeist sind, in Verbindung gebracht werden können, wenn die mit einem Profil (18) versehene Welle (10) des Verteilers (2) sich in der der vorhergehenden Richtung entgegengesetzten Richtung um einen bestimmten Winkel dreht.

4. Servoventil nach den Ansprüchen 2 und 3, dadurch gekennzeichnet, daß in der Innenwand des Körpers (13) zwei einander diametral entgegengesetzte Längsausnehmungen (55, 56) vorgesehen sind, die einerseits mit entsprechenden radialen Öffnungen (28) der Buchse (17) und andererseits mit radialen Öffnungen (57) des Körpers (11) verbunden sind, die in eine Leitung (R) zur Rückleitung des Fluids zum Behälter münden, wobei die Ausnehmungen (55, 56) durch eine Drehung der Welle (10, 18) in der einen oder der anderen Richtung mit einer der beiden Gruppen von Ausnehmungen (48, 49, 51; 52, 53, 54) des Körpers (11) und von zugeordneten Öffnungen (32; 43) in der Buchse (17) in Verbindung gebracht werden, um die Rückkehr des von der Hydraulikvorrichtung (37) kommenden Fluids zum Behälter zu gestatten.

5. Servoventil nach Anspruch 1, dadurch gekennzeichnet, daß zwischen der Buchse (17) und der Welle (10) des Verteilers (2) Rollenlager (65) eingesetzt sind.

6. Servoventil nach einem der Ansprüche 1 bis 5, dadurch gekennzeichnet, daß der Winkelstellungsfühler ein Potentiometer (3b) ist, der mit einem Läufer (3a) versehen ist, der bezüglich Drehung mit der Welle (10) des Verteilers (2) fest verbunden ist.

7. Servoventil nach einem der Ansprüche 1 bis 5, dadurch gekennzeichnet, daß der Fühler (3) induktiv ist und zwei Wicklungen, eine Primärwicklung (8a) und eine Sekundärwicklung (8b), besitzt, zwischen denen ein Kern (9) angeordnet ist, der bezüglich Drehung mit der Welle (10) fest verbunden ist.

8. Servoventil nach einem der Ansprüche 1 bis 7, dadurch gekennzeichnet, daß es wenigstens zwei synchronisierte Drehmomentmotoren (58) besitzt, denen jeweils ein Verstärker (59) und eine einzige zentrale Welle (61) zugeordnet ist, deren beide entgegengesetzten Enden rotierende hydraulische Verteiler (62) zur Speisung der entsprechenden Verbraucher, beispielsweise der beiden Kammern (36, 41) eines zweifach wirkenden Hydraulikzylinders (37), steuern.

## Claims

1. Electrohydraulic servovalve for servo-control of a hydraulic device, especially a jack (37) or a motor, comprising in combination :
a) a rotary torque motor (1) having a limited angular movement;
b) a hydraulic distributor (2) comprising a rotary shaft (10) coaxially connected to the torque motor (1), the distributor being capable of supplying hydraulic fluid to the aforementioned device (37);
c) a detector (3,3b) to detect the angular position of the shaft (10) of the distributor (2), mounted coaxially with the said shaft, so that the torque motor (1), the hydraulic distributor (2) and the detector (3,3b) have their rotating parts coaxial (7,10,9,3a) and connected to rotate together;
d) an adder (4) associated with an electronic amplifier (5) connected to the torque motor (1) and capable of receiving a given control voltage (E), the output of the detector (3,3b) being connected to the input of the adder (4) so that the electrical output voltage of the detector (3) arrives at the adder (4), the servovalve additionally comprising a hollow body (11) within which are housed the torque motor (1) and the rotary distributor (2), and to one end of which the position detector (3) is fixed, the torque motor comprising a coil (6) for inciting magnets (7) fixed to the rotary shaft (10) of hte distributor (2), and the shaft being arranged axially in a cylindrical sleeve (17) which is itself placed in hte body (11) coaxially with the shaft (10), and in the said sleeve (17) as well as in the body (11) there are provided the openings and conduits of a hydraulic circuit for the control of the said hydraulic device (37), characterised in that :
a) the hydraulic openings and conduits (19,27,31,47; 26,28,32,43; 19,55,56,48,49...26,28,...Figure 4) provided respectively in the body (11) and in the sleeve (17) all pass through the same common radial plane,
b) the end portion of the rotary shaft (10) contiguous with the position detector (3) is mounted on a pair of ball bearings (67, 68), in which the balls (69, 71) of each bearing bear on supporting surfaces (69a, 71a; 69b, 71b) of bearing members, which supporting surfaces are diametrically opposed and offset axially so that, in each axial plane passing through two balls (69, 71) of each bearing, the supporting surfaces of the four balls are situated at the ends of an X connecting two diametrically opposed balls (69, 71), one (69) belonging to the first bearing (67) and the other to hte second bearing (68), and
c) the hydraulic distributor (2) is situated on one end portion of the rotary shaft (10), the pair of bearings (67, 68) is situated on the other end portion of hte rotary shaft (10), the rotary torque motor (1) is situated between the hydraulic distributor (2) and the pair of bearings (67, 68), and the position detector (3) is placed beside the pair of beadings (67, 68).

2. Servovalve according to Claim 1, characterised in that two diametrically opposed radial apertures (19) provided in the body (13) open onto two corresponding ports (26) of the sleeve 117) situated in the same radial plane as the said apertures (19) and communicate with conduits supplying hydraulic fluid under pressure and, in the inner wall of the body (11), facing the sleeve (17), two longitudinal recesses (48, 49) are provided, passing through the same radial plane as the aforementioned ports and apertures, and connected by an annular groove (51), one recess (48) opening into an end aperture (21) in the end (17a) of the sleeve (17) corrected to a first conduit connecting with the hydraulic device (37), the recesses (48, 49) communicating on the other hand with corresponding diametrically opposed radial ports (32) provided in the sleeve (17), and the said recesses (48, 49) as well as the corresponding ports (32) of the sleeve (17) on the one hand, and the said radial apertures (19) and ports facing (26) the sleeve (17) on the other hand, can be brought into communication by rotation in a suitable direction of the suitably profiled (18) shaft (10) of the distributor (2), and all the said apertures, ports and recesses, except for the end aperture (21), pass through the same radial plane (Figure 4).

3. Servolvalve according to Claim 2, characterised in that in the inner wall of the body (13) two longitudinal recesses (52,53) are formed which are connected by an annular groove (54) of the body and which communicate on the one hand with two diametrically opposed radial ports (43) of the sleeve (17), and on the other hand with a second end aperture (22) of the end (17a) of the sleeve (17), communicating with a conduit connecting with the hydraulic device (37), and the said recesses (52, 53, 54) may be brought into communication with the said apertures (19) of the body (13) and the corresponding ports (26) of the sleeve (17) supplied with fluid under pressure (P) when the profiled (18) shaft (10) of the distributor (2) rotates by a given angle in the opposite direction to the previous direction.

4. Servovalve according to Claims 2 and 3, characterised in that in the inner wall of the body (13) two diametrically opposed longitudinal recesses (55, 56) are provided which communicate on the one hand with corresponding radial ports (28) of the sleeve (17), and on the other hand with radial openings (57) of the body (11) opening into a conduit for the return (R) of the fluid to the reservoir, the said recesses (55,56) being brought into communication by rotation of the shaft (10, 18) in one or the other direction with one of the two aforementioned groups of recesses (48,49,51; 52,53,54) of the body (11) and of associated ports (32; 43) in the sleeve (17) to permit the return to the reservoir of the fluid coming from the hydraulic device (37).

5. Servovalve according to Claim 1, characterised in that roller bearings (65) are inserted between the sleeve (17) and the shaft (10) of the distributor (2).

6. Servovalve according to one of Claim 1 to 5, characterised in that the angular position detector is a potentiometer (3b) equipped with a slide (3a) connected to rotate with the shaft (10) of the distributor (2).

7. Servovalve according to one of Claims 1 to 5, characterised in that the detector (3) is inductive and comprises two primary (8a) and secondary (8b) windings between which there is placed a core (9) connected to rotate with the shaft (10).

8. Servovalve according to one of Claims 1 to 7, characterised in that it comprises at least two synchronised torque motors (58), each associated with an amplifier (59) and with a single central shaft (61), the two opposed ends of which control rotary hydraulic distributors (62) supplying corresponding receiving devices, for example two chambers (36,41) of a double-acting hydraulic jack (37).
